# EUROPÄISCHE PATENTSCHRIFT

(11) **EP 1 321 091 B1**
(45) Veröffentlichungstag und Bekanntmachung des Hinweises auf die Patenterteilung: **17.05.2006**
(21) Anmeldenummer: 02024721.9
(22) Anmeldetag: 06.11.2002
(51) Int. Cl.: A47L 15/42

(54) **Sicherungselement für verschwenkbare Betätigungselemente am Blendenträger eines Haushaltsgerätes**
Safety element for pivotable elements of the carrier member of a household appliance
Elément de securité pour des elements pivotants de l'écran d'un appareil électroménager

(30) Priorität: 21.12.2001 DE 20120806 U
(43) Veröffentlichungstag der Anmeldung: 25.06.2003
(73) Patentinhaber: Electrolux Home Products Corporation N.V., 1930 Zaventem (BE)
(72) Erfinder: Zühlke, Katrin, 90443 Nürnberg (DE)
(74) Vertreter: Baumgartl, Gerhard Willi

(56) Entgegenhaltungen:
- EP-A- 0 925 753
- EP-A- 0 960 996
- EP-A- 1 024 329
- EP-A- 1 029 500
- DE-U- 29 819 358
- DE-U- 29 819 411
- GB-A- 2 213 899
- US-A- 2 358 561

## Beschreibung

Die Erfindung betrifft ein Sicherungselement für an einem Blendenträger eines Haushaltsgerätes verschwenkbar angeordnete Betätigungselemente.

In bekannter Weise werden verschwenkbare Betätigungselemente einer Geschirrspülmaschine, z.B. ein Griffschalendeckel, durch diesen zugeordnete Verschwenkelemente, z.B. Bolzen die in Lagerelemente am Blendenträger greifen, am Blendenträger verschwenkbar angeordnet, wobei die Bolzen nach Montage des Griffschalendeckels durch Verquetschen in ihren Lagerelementen gesichert sind. Nachteilig an dieser Art der Sicherung ist, dass auf diese Weise die Verschwenkelemente und damit die Betätigungselemente mit dem Blendenträger untrennbar verbunden sind, so dass im Servicefall der gesamte Blendenträger und nicht nur defekte Betätigungselemente ausgetauscht werden müssen. Ein Blendenträger gemäß dem Oberbegriff des unabhängigen Anspruchs ist aus dem Dokument EP-A-0 960 996 bereits bekannt.

Es ist daher Aufgabe der Erfindung, eine Sicherung von den Betätigungselementen zugeordneten Verschwenkelementen vorzusehen, die einfach und kostengünstig aufgebaut ist, wobei die einzelneun Verschwenkelemente derartig gesichert sein sollen, dass im Servicefall deren zugehörige Betätigungselemente einzeln am Blendenträger austauschbar sind.

Diese Aufgabe wird mit den Merkmalen des Anspruches 1 gelöst.

Gemäß Anspruch 1 wird ein am Blendenträger einer Geschirrspülmaschine angeordnetes Betätigungselement, vorzugsweise ein Griffschalendeckel, durch für diesen vorgesehene Verschwenkelemente, z.B. in ein Lagerelement eingreifender Bolzen, verschwenkbar am Blendenträger angeordnet. Der Bolzen greift in ein ihm zugeordnetes Lagerelement, welches am Blendenträger oder am Griffschalendeckel angeordnet ist und bildet hierdurch einen Scharnier. Das Scharnier ermöglicht die Verschwenkbewegung des Betätigungselementes, insbesondere die des Griffschalendeckels. Die Verschwenkung des Griffschalendeckels erfolgt durch manuellen Eingriff in diesen und wirkt auf den Entriegelungsmechanismus der Tür ein. Um bei besonders heftigen öder ruckartigen manuellen Eingriff in den Griffschalendeckel zu verhindern, dass die Verschwenkelemente sich gegeneinander lösen, sprich der Bolzen aus seinem Lagerelement herausgerissen wird, sind die beiden Verschwenkelemente gegeneinander gesichert, was erfindungsgemäß in wiederlösbarer Weise erfolgt.

Die Sicherung der Verschwenkelemente erfolgt vorzugsweise durch ein Federelement welches in unmittelbarer Nähe der Verschwenkelemente angeordnet ist. Das Federelement nimmt im wesentlichen eine Montagestellung oder eine Sicherungsstellung ein. In Sicherungsstellung verhindert die Feder das unbeabsichtigte Lösen der Verschwenkelemente gegeneinander, indem sie zumindest einem der ineinandergreifenden Verschwenkelemente mittelbar oder unmittelbar als Anschlag dient. In der Montagestellung wirkt die Feder nicht mehr als Anschlag auf die ineinandergreifenden Verschwenkelemente, somit kann z.B. der Bolzen aus seinem.Lagerelement und damit der Griffschalendeckel vom Blendenträger gelöst werden. Eine solche Sicherung hat neben der Wiederlösbarkeit den weiteren Vorteil, dass gegenüber der bekannten Lösung die Sicherungsfunktion nicht in einem zusätzlichen Montageschritt eingebracht werden muß, so dass auch eine Kostenreduzierung erreicht ist.

Das Federelement nimmt in Sicherungsstellung einen weitestgehend spannungsreduzierten Zustand ein, welcher frei von manuell aufgebrachter Spannung ist, gewisse Spannungen, z.B. durch das anliegende Betätigungselement bzw. die anliegenden Verschwenkelemente sind nicht zu vermeiden. Um jedoch das Federelement aus der Sicherungsstellung in die Montagestellung zu versetzen und damit die Anschlagfunktion des Federelementes auf Verschwenk- bzw. Betätigungselemente aufzugeben, ist eine auf das Federeleinent wirkende Kraft, z.B. durch manuelles Biegen dieser, aufzubringen.

Wirkt die vorstehend genannte Kraft.nicht mehr auf das Federelement in Montagestellung ein, entspannt sich dieses und setzt sich selbsttätig in die Sicherungsstellung zurück, sofern es auf keine Hindernisse trifft, die z.B. dadurch entstehen können, dass die Verschwenkelemente nach erfolgter Montage nicht richtig ineinander greifen und dem Federelement sozusagen im Weg stehen.

Die gesamten Konstruktionsparameter des Federelementes sind so ausgelegt, dass die Überführung der Feder von der Sicherungsstellung in die Montagestellung und umgekehrt mehrfach wiederholbar ist, so dass ein Betätigungselement mehrfach einzeln ausgetauscht oder während des Montagevorganges mehrfach in seiner Position korrigiert werden kann.

Um die vorstehend genannten Funktionen des Federelementes ausüben zu können ist zweckmäßiger Weise eine Biegefeder einzusetzen.

Es ist besonders kostengünstig und einfach für die Herstellung die Biegelfeder als Blattfeder auszugestalten, Spiralfedern, Drehfedern, Tellerfedern u.a. Biegefedern, sind für das bevorzugt verwendete Material Kunststoff, insbesondere für dessen Verarbeitung im Spritzguß eher ungeeignet, da fertigungstechnisch aufwendiger und teurer herzustellen.

Fertigungstechnisch ist es bezüglich des Aufwandes und der Kosten besonders günstig das Federelement bzw. die Blattfeder mit dem Blendenträger in einem Stück auszuführen. Ausführungen in mehr als einem Stück erfordern z.B. ein Ankleben des Federelementes am Blendenträger oder eine andere Befestigungstechnik und erhöhen dadurch den fertigungstechnischen Aufwand und reduzieren u.U. die Funktionssicherheit des Blendenträgers insgesamt.

Die Blattfeder weist zumindest einen Schenkel auf, prinzipiell sind mehrere Schenkel denkbar, diese machen die Herstellung des Federelementes mit dem Blendenträger jedoch komplizierter und teuerer, so dass vorzugsweise ein Blattfederschenkel angeordnet ist.

Als Anschlag und damit als Kontaktfläche zwischen Federelement und Verschwenkelementen oder Verschwenkelemente aufnehmende Teile des Betätigungselementes dient nur eine kleine Teilfläche des Federelementes und zwar vorzugsweise ein Teil des Blattfederschenkels. Um die Kontaktfläche zu vergrößern und infolgedessen die dabei auftretende Spannungen auf das Federelement zu verringern, wird in den Blattfederschenkel eine Abknickung so eingebracht, dass in Sicherungsstellung eine größere Kontaktfläche vorhanden ist.

Die Abknickung des Blattfederschenkels liegt zwischen dessen Einspannstelle und seinem anderen freien Endstück. Im Hinblick auf eine hohe Funktionssicherheit ist es zweckmäßig, den Anschlag und damit die Kontaktfläche des Federelementes zu den Verschwenkelementen bzw. Verschwenkelemente aufnehmende Teilbereiche des Betätigungselementes in der Nähe der Abknickung und nicht bei der Einspannstelle anzuordnen, da bei dieser Anordnung nicht der gesamte Federschenkel aus der Sicherungsstellung in die Montagestellung gebogen bzw. gedrückt werden muß, und die Aussparung zur Aufnahme des Federschenkels in Montageposition entsprechend klein gehalten werden kann.

In einer besonders bevorzugten, weil kostengünstigen und fertigungstechnischen einfachen Ausführungsform, ist das Federelement.mit dem Blendenträger wie bereits obenstehend erwähnt in einem Stück ausgeführt und aus Kunststoff spritzgegossen.

Um die Funktionssicherheit und Langzeitstabilität des Federelementes noch mehr zu erhöhen, kann in einer weiteren Ausführungsform das für das Federelement verwendete Material modifiziert werden, wobei dies durch Verstärkungsstoffe, Füllstoffe, Hilfsstoffe, Alterungshämmer und/oder Stabilisatoren erfolgt.

Da der Griffschalendeckel ein großvolumiges Betätigungselement mit entsprechender Masse ist, welches bezüglich einer vertikalen Mittellinie symmetrisch aufgebaut ist, ist es sinnvoll, zwei Scharniere vorzusehen, die ebenfalls symmetrisch zueinander liegen und durch die eine Achse verläuft, um die die Verschwenkbewegung des Griffschalendeckels erfolgt. Da beide Scharniere voneinander beabstandet sind, muß jedes dieser durch je ein Federelement gesichert werden, um ein unbeabsichtigtes Lösen des Griffschalendeckels durch gewaltsamen manuellen Eingriff in diesen zu verhindern.

Anhand der Figuren wird eine Ausführungsform der Erfindung näher erläutert. Es zeigen:
- FIG 1: einen Auschnitt eines Blendenträgers aus der Sicht eines Innentürbleches,
- FIG 2: einen Schnitt entlang A-A des Sicherungselementes aus FIG 1, die das Federelement in Sicherungsstellung zeigt,
- FIG 3: eine Schnittdarstellung wie in FIG 2, wobei das Federelement in Montagestellung gezeigt ist.

FIG 1 zeigt den Ausschnitt eines Blendenträgers 1, der im oberen Bereich einer Geschirrspülertür angeordnet ist, an dem als Betätigungselement ein Griffschalendeckel 2 verschwenkbar angeordnet ist. Der Griffschalendeckel 2 weist seitlich zwei Führungsstege 3 auf, die jeweils an einem Ende einen Bolzen 4 aufnehmen und diese jeweils in ein am Blendenträger 1 vorgesehenes Lagerelement 5 eingreifen. Bolzen 4 und Lagerelemente 5 bilden in diesem Ausführungsbeispiel die Verschwenkelemente, welche sich zu einer nicht dargestellten vertikalen Mittellinie durch den Griffschalendeckel 2 einander symmetrisch gegenüberliegen. Durch die Verbindungslinie der Mittelpunkte beider Bolzen 4 verläuft die Verschwenkachse des Griffschalendeckels 2, wobei die Verschwenkung in Richtung des Pfeiles 14 erfolgt. In unmittelbarer Nähe der Verschwenkelemente und im direkten Kontakt auf die nicht sichtbare Einspannstellen des Bolzens 4 in den Führungsstegen 3 des Griffschalendeckels 2 ist in der Verschwenkachse liegend und beidseitig des Griffschalendeckels je ein Federelement 6 angeordnet. Die Federelemente 6 befinden sich in Sicherungsstellung, wobei dies in der zeichnerischen Darstellung von FIG 1 nur am linken Federelement 6 erkennbar ist. Die Federelemente 6 sind zudem als Blattfeder 6a ausgeführt, wobei dies in den Figuren 2 und 3 besser erkennbar dargestellt ist. Die Blattfedern 6a sind mit dem Blendenträger 1 in einem Stück ausgeführt.

FIG 2 zeigt einen Schnitt entlang einer Blattfeder 6a aus FIG 1. Die Blattfeder 6a weist einen Blattfederschenkel 9 mit einer Abknickung 9a auf. Bedingt durch die Abknickung 9a ist der Blattfederschenkel 9 von der Rückseite der vorderen Verblendungsfläche 10 des Blendenträgers 1 unterschiedlich beabstandet. Die Einspannstelle 11 der Blattfeder 6a befindet sich an der Rückseite der vorderen Verblendungsfläche 10 des Blendenträgers 1, von hier aus gesehen erfolgt die Abknickung 9a des Blattfederschenkels von der Rückseite der vorderen Verblendungsfläche 10 des Blendenträgers 1 weg. Zwischen Blattfeder 6a und der Rückseite der vorderen Verblendungsfläche 10 des Blendenträgers 1, umgeben von der Einspannstelle 11 der Blattfeder 6a und dem Blattfederschenkels 9 ist eine Aussparung 12 dergestalt vorgesehen, dass diese den Blattfederschenkel 9 in der Montagestellung aufnimmt. In der gezeigten Sicherungsstellung dient das Endstück des Blattfederschenkels 9a dem den Bolzen 4 (in Fig.1 sichtbar) aufnehmenden Führungssteg 3 als Anschlag und sichert so die Verschwenkelemente, Bolzen 4 und Lagerelement 5, und damit den Griffschalendeckel 2 gegen unbeabsichtigtes.Lösen. Der nicht dargestellte Querschnitt des Blattfederschenkels 9 ist nahezu rechteckig, wobei die kürzere Seite dieses Rechteckes über die Länge des Blattfederschenkels eine Seitenfläche der Blattfeder 6a anspannt, die teilweise den Anschlag und damit die Kontaktfläche zum Führungssteg 3 im Bereich der Abknickung 9a bildet. Das freie Endstück des Blattfederschenkels 9 ist abgerundet.

FIG 3 zeigt einen Schnitt wie in FIG 2, wobei die Blattfeder 6a in.Montagestellung gedrückt ist. Zum Aufrechterhalten der Montagestellung muß auf die Blattfeder 6a weiterhin eine Kraft, dargestellt durch Pfeil 13, ausgeübt werden, denn nach dem Loslassen.setzt sich die Blattfeder 6a sonst selbsttätig in Sicherungsstellung zurück. Die Montagestellung der Blattfeder 6a ermöglicht ein Lösen der Verschwenkelemente, Bolzen 4 (sichtbar in Fig.1) und Lagerelement 5, und damit des Griffschalendeckels 2 vom Blendenträger 1. Der Griffschalendeckel 2 wird zur Montage am Blendenträger 1 zunächst an seinen, die Bolzen 4 aufnehmenden Führungsstegen 3 nach innengedrückt; das Einsetzen der Bolzen 4 in die vorgesehenen Lagerelemente 5 am Blendenträger 1 erfolgt bei heruntergedrückter Blattfeder 6a in Montagestellung, sitzen die Bolzen 4 passend in ihren Lagerelementen 5 können die Führungsstege 3 und die Blattfedern 6a losgelassen werden und die Blattfedern 6a bewegen sich selbsttätig in Sicherungsstellung.

Das Federelement 6 bzw. 6a kann Materialmodifikationen in Form von Verstärkungsstoffen und/oder Stabilisatoren und/oder Hilfsstoffen und/oder Zuschlagsstoffen und/oder Alterungshämmern aufweisen, die mit allen übrigen ausgelegten Konstruktionsparametern eine noch bessere langfristige Funktionsstabilität und Funktionssicherheit des Federelementes 6 bzw. 6a gewährleisten. Ohne Darstellung eines weiteren Ausführungsbeispiels und ohne die Erfindung zu beschränken ist denkbar, dass die Bolzen 4 am Blendenträger 1 und die Lagerelemente 5 am Griffschalendeckel 2 angeordnet sind bzw. die Richtung des Ineinanderfügens der Verschwenkelemente anders gewählt ist, die Feder 6 bzw. 6a ist in diesen Fällen auch als Anschlag anzuordnen, wobei die Anordnung so zu wählen ist, dass sie ein Lösen der Verschwenkelemente, die einteilig oder mehrteilig ausgestattet sein können, verhindert. Ferner ist denkbar, dass durch andere als die genannten Verschwenkelemente (Bolzen 4, Lagerelement 5) irgendein Betätigungselement verschwenkbar am Blendenträger 1 ankoppelt und dieses durch zumindest ein Federelement 6 bzw. 6a gesichert ist.

### Bezugszeichen:

- 1: Blendenträger
- 2: Griffschalendeckel
- 3: Führungssteg
- 4: Bolzen
- 5: Lagerelement
- 6: Federelement
- 6a: Blattfeder
- 7: Schraublöcher
- 8: Rastelement
- 9: Blattfederschenkel
- 9a: Abknickung
- 10: Rückseite der vorderen senkrechten Verblendungsfläche des Blendenträgers 1
- 11: Einspannstelle
- 12: Aus.sparung
- 13: Pfeil
- 14: Pfeil für Richtungsangabe der Verschwenkbewegung des Griffschalendeckels 2

## Patentansprüche

1. Blendenträger (1) eines Haushaltsgerätes, vorzugsweise einer Geschirrspülmaschine, zumindest ein Betätigungselement vorzugsweise einen Griffschalendeckel (2) umfassend, wobei am Blendenträger (1)zumindest ein Betätigungselement, vorzugweise der Griffschalendeckel (2), verschwenkbar angeordnet ist, wobei die verschwenkbare Anordnung durch mindestens zwei Verschwenkelemente (4,5), vorzugsweise einen Bolzen und ein Aufnahmeelement, in der Art eines Scharniers erfolgt, **dadurch gekennzeichnet, dass** die Verbindung der Verschwenkelemente wieder lösbar gesichert ist.

2. Blendenträger (1) nach Anspruch 1, **dadurch gekennzeichnet, dass** zur Sicherung der Verschwenkelemente in deren unmittelbare Nachbarschaft zumindest ein Federelement (6) angeordnet ist, welches eine Montagestellung einnimmt, in welcher die Verschwenkelemente verschwenkbar zusammensetzbar sind, und dass das Federelement (6) nach erfolgter Montage der Verschwenkelemente eine Sicherungsstellung einnimmt, die ein unbeabsichtigtes Lösen der Verschwenkelemente verhindert.

3. Blendenträger (1) nach Anspruch 1 oder 2, **dadurch gekennzeichnet, dass** das Federelement (6) durch manuellen Eingriff in die Montagestellung versetzbar ist.

4. Blendenträger (1) nach zumindest einem der Ansprüche 2 bis 3, **dadurch gekennzeichnet, dass** das Federelement (6) ohne Kraftwirkung auf dieses selbsttätig in die Sicherungstellung rücksetzbar ist.

5. Blendenträger (1) nach zumindest einem der Ansprüche 2 bis 4, **dadurch gekennzeichnet, dass** durch manuellen Eingriff auf das Federelement (6) dieses mehrfach aus der Sicherungsstellung in die Montagestellung und nach Loslassen derselben umgekehrt versetzbar ist.

6. Blendenträger (1) nach zumindest einem Ansprüche 2 bis 5, **dadurch gekennzeichnet, dass** das Federelement (6) eine Biegefeder ist, die vorzugsweise in der Art einer Blattfeder (6a) ausgestaltet ist.

7. Blendenträger (1) nach zumindest einem der Ansprüche 2 bis 6, **dadurch gekennzeichnet, dass** das Federelement (6, 6a) einstückig am Blendenträger (1) angeformt ist.

8. Blendenträger (1) nach zumindest einem der Ansprüche 2 bis 7, **dadurch gekennzeichnet, dass** die Blattfeder (6a) und/oder das Federelement(6) zumindest einen Schenkel aufweist.

9. Blendenträger (1) nach zumindest einem der Ansprüche 2 bis 8, **dadurch gekennzeichnet, dass** der Schenkel (9) des Federelementes (6,6a) zumindest eine Abknickung aufweist.

10. Blendenträger (1) nach Anspruch 9, **dadurch gekennzeichnet, dass** die Abknickung (9a) des Schenkels (9) derart angeordnet ist, dass Bereiche des Schenkels (9) in der Sicherungsstellung des Federelementes (6,6a) als Anschlag für die Verschwenkelemente (4,5) und/oder Teilbereiche (3) des Betätigungselementes (2), an welche Verschwenkelemente (4,5) angekoppelt sind, dient.

11. Blendenträger (1) nach zumindest einem der Ansprüche 2 bis 10, **dadurch gekennzeichnet, dass** Blendenträger (1) und/oder Griffschalendeckel (2),und/oder Verschwenkungselemente (4,5) und/oder Federelement (6,6a) aus Kunststoff bestehen und/oder spritzgegossen sind.

12. Blendenträger (1) nach Anspruch 11, **dadurch gekennzeichnet, dass** Blendenträger (1), Griffschalendeckel (2), Verschwenkelemente (4,5) und/oder Federelement (6,6a) gleichmäßig oder ungleichmäßig verteilte Verstärkungs- und/oder Hilfsstoffe und/oder Zuschlagsstoffe und/oder Alterungshemmer und/oder sonstige Stabilisatoren aufweisen.

13. Blendenträger (1) nach zumindest einem der vorstehenden Ansprüche, **dadurch gekennzeichnet, dass** zumindest für die verschwenkbaren Verbindungselemente (4,5) des Griffschalendeckels (2) für jedes der beiden vorgesehenen Scharniere, je Scharnier je ein Federelement (6a) zur wiederlösbaren Sicherung der Verbindung der Verschwenkelemente (4,5) vorgeselien ist.

## Claims

1. Screen support (1) of a household appliance, preferably of a dishwasher, comprising at least one actuating element, preferably a handle shell cover (2), wherein on the screen support (1) at least one actuating element, preferably the handle shell cover (2) is pivotably mounted, the pivotable mounting being effected by at least two pivoting elements (4, 5), preferably a pin and a receiving element, in the manner of a hinge, **characterised in that** the connection of the pivoting elements is secured so as to be detachable again.

2. Screen support (1) according to claim 1, **characterised in that** for securing the pivoting elements at least one spring element (6) is disposed in their immediate vicinity, which adopts an assembly position in which the pivoting elements may be assembled pivotably, and **in that** after the pivoting elements have been assembled the spring element (6) adopts a fixing position which prevents unintentional detachment of the pivoting elements.

3. Screen support (1) according to claim 1 or 2, **characterised in that** the spring element (6) may be moved into the assembly position by manual action.

4. Screen support (1) according to at least one of claims 2 to 3, **characterised in that** the spring element (6) may be moved back automatically into the fixing position without any force being exerted thereon.

5. Screen support (1) according to at least one of claims 2 to 4, **characterised in that** by manual action on the spring element (6), this can be moved repeatedly out of the fixing position into the assembly position and in reverse after releasing of the same.

6. Screen support (1) according to at least one of claims 2 to 5, **characterised in that** the spring element (6) is a spiral spring, which is preferably formed as a leaf spring (6a).

7. Screen support (1) according to at least one of claims 2 to 6, **characterised in that** the spring element (6, 6a) is integrally formed on the screen support (1).

8. Screen support (1) according to at least one of claims 2 to 7, **characterised in that** the leaf spring (6a) and/or the spring element (6) has at least one arm.

9. Screen support (1) according to at least one of claims 2 to 8, **characterised in that** the arm (9) of the spring element (6, 6a) has at least one bend.

10. Screen support (1) according to claim 9, **characterised in that** the bend (9a) of the arm (9) is so positioned that regions of the arm (9) in the fixing position of the spring element (6, 6a) act as a stop for the pivoting elements (4, 5) and/or areas (3) of the actuating element (2), to which pivoting elements (4, 5) are coupled.

11. Screen support (1) according to at least one of claims 2 to 10, **characterised in that** the screen support (1) and/or the handle shell cover (2) and/or the pivoting elements (4, 5) and/or the spring element (6, 6a) consist of plastics material and/or are injection moulded.

12. Screen support (1) according to claim 11, **characterised in that** the screen support (1), handle shell cover (2), pivoting elements (4, 5) and/or spring element (6, 6a) have evenly or unevenly distributed reinforcement material and/or auxiliary material and/or additives and/or ageing inhibitors or other stabilisers.

13. Screen support (1) according to at least one of the preceding claims, **characterised in that** at least for the pivotable connecting elements (4, 5) of the handle shell cover (2), for each of the two hinges provided, one spring element (6a) is provided per hinge for the re-detachable fixing of the connection of the pivoting elements (4, 5).

## Revendications

1. Support d'écran (1) d'un appareil ménager, de préférence d'un lave-vaisselle, comprenant au moins un élément d'actionnement, de préférence un couvercle de poignée encastrée (2), où est disposé d'une manière pivotante au support d'écran (1) au moins un élément d'actionnement, de préférence le couvercle de poignée encastrée (2), où l'agencement pivotant a lieu par au moins deux éléments de pivotement (4, 5), de préférence un boulon et un élément de réception, à la manière d'une charnière, **caractérisé en ce que** l'assemblage des éléments de pivotement est assuré de façon à pouvoir de nouveau être relâché.

2. Support d'écran (1) selon la revendication 1, **caractérisé en ce que** pour assurer les éléments de pivotement, il est prévu au voisinage direct de ceux-ci au moins un élément de ressort (6), .qui occupe une position de montage dans laquelle les éléments de pivotement peuvent être assemblés d'une manière pivotante, et **en ce que** l'élément de ressort (6), après le montage des éléments de pivotement, occupe une position de sécurité qui empêche un relâchement non intentionnel des éléments de pivotement.

3. Support d'écran (1) selon la revendication 1 ou 2, **caractérisé en ce que** l'élément de ressort (6) peut être placé en position de montage par une intervention manuelle.

4. Support d'écran (1) selon au moins l'une des revendications 2 à 3, **caractérisé en ce que** l'élément de ressort (6), sans exercer de force sur celui-ci, peut revenir automatiquement dans la position de sécurité.

5. Support d'écran (1) selon au moins l'une des revendications 2 à 4, **caractérisé en ce que** par une intervention manuelle sur l'élément de ressort (6), celui-ci peut être amené plusieurs fois de la position de sécurité dans la position de montage et, après le relâchement de, celle-ci, d'une manière inverse.

6. Support d'écran (1) selon au moins l'une des revendications 2 à 5, **caractérisé en ce que** l'élément de ressort (6) est un ressort spirale qui est réalisé de préférence à la manière d'un ressort à lame (6a).

7. Support d'écran (1) selon au moins l'une des revendications 2 à 6, **caractérisé en ce que** l'élément de ressort (6, 6a) est rapporté par formage en une pièce au support, d'écran (1).

8. Support d'écran (1) selon au moins l'une des revendications 2 à 7, **caractérisé en ce que** le ressort à lame (6a) et/ou l'élément de ressort (6) présente au moins une branche.

9. Support d'écran (1) selon au moins l'une des revendications 2 à 8, **caractérisé en ce que** la branche (9) de l'élément de ressort (6, 6a) présente au moins un coudage.

10. Support d'écran (1) selon la revendication 9, **caractérisé en ce que** le coudage (9a) de la branche (9) est disposé de telle sorte que des zones de la branche (9), en position de sécurité de l'élément de ressort (6, 6a) servent de butée aux éléments de pivotement (4, 5) et/ou à des zones partielles (3) de l'élément d'actionnement (2), auxquelles sont couplés les éléments de pivotement (4, 5).

11. Support d'écran (1) selon au moins l'une des revendications 2 à 10, **caractérisé en ce que** le support d'écran (1) et/ou le couvercle de poignée encastrée (2) et/ou les éléments de pivotement (4, 5) et/ou l'élément de ressort (6, 6a) sont en matériau synthétique et/ou sont réalisés par moulage par injection.

12. Support d'écran (1) selon la revendication 11, **caractérisé en ce que** le support d'écran (1), le couvercle de poignée encastrée (2), les éléments de pivotement (4, 5) et/ou l'élément de ressort (6, 6a) présentent des matières de renforcement et/ou auxiliaires et/ou des agrégats et /ou des produits anti-vieillissement et/ou d'autres stabilisateurs répartis uniformément ou irrégulièrement.

13. Support d'écran (1) selon au moins l'une des revendications précédentes, **caractérisé en ce qu'**il est prévu au moins pour les éléments de liaison pivotants (4, 5) du couvercle de poignée encastrée (2) pour chacune des deux charnières prévues, par charnière à chaque fois un élément de ressort (6a) en vue de l'assurance relâchable de la liaison des éléments de pivotement (4, 5).
